# FASCICULE DE BREVET EUROPEEN

(11) **EP 0 082 064 B1**
(45) Date de publication et mention de la délivrance du brevet: **21.11.1985**
(21) Numéro de dépôt: 82402231.3
(22) Date de dépôt: 07.12.1982
(51) Int. Cl.: H01H 35/00, H01H 37/00

(54) **Manostat de volume réduit, de mise en oeuvre et de montage aisés**
Manostat kleiner Bauweise und von leichter Ausführung und Montage
Small-size manostat easy to put into operation and to assemble

(30) Priorité: 15.12.1981 FR 8123380
(43) Date de publication de la demande: 22.06.1983
(73) Titulaire: TELEMECANIQUE, 92504 Rueil Malmaison Cedex (FR)
(72) Inventeur: Maurin, Jacques, F-16100 Cognac (FR)
(74) Mandataire: Marquer, Francis

## Description

L'invention concerne un manostat comportant dans un boîtier, un dispositif sensible à une pression de fluide dans lequel celle-ci provoque le déplacement d'un organe mobile de commande, un ressort de compression ayant une première extrémité qui communique un effort à cet organe pour équilibrer la pression et une seconde extrémité coopérant avec un dispositif de réglage apte à modifier la compression de ce ressort, un interrupteur électrique ayant un poussoir et des bornes de raccordement internes pour recevoir des extrémités de conducteurs électriques, un levier de transmission qui communique les déplacements de l'organe mobile à ce poussoir, un organe indicateur qui est lié aux déplacements de la seconde extrémité du ressort ou au dispositif de réglage et comporte un index se déplaçant en regard d'une échelle de pression de consigne, ce boîtier présentant sur sa surface, d'une part un orifice de pression relié intérieurement au dispositif sensible et extérieurement à une source de pression de fluide à surveiller, et une ouverture de raccordement à travers laquelle passent les conducteurs électriques, et d'autre part, une face de fixation et une face avant opposée à celle-ci.

Un tel appareil est destiné à effectuer par exemple la mise en route et l'arrêt d'un groupe compresseur dont le moteur est contrôlé par l'interrupteur et dont le réservoir d'air est relié au dispositif sensible afin de maintenir la pression de ce réservoir à un niveau déterminé.

Il existe déjà des dispositifs de commande présentant la constitution générale mentionnée ci-dessus.

Ainsi, par le brevet FR 2380 590 on connaît un dispositif de commande pouvant détecter des changements de pression et comprenant un boîtier de support, un commutateur portée par le boîtier et comportant un organe mobile de commande sollicité par un organe de rappel, un dispositif de mise en action sensible à la pression et un système à levier monté pivotant sur le boîtier et coopérant avec le commutateur et le dispositif de mise en action, et un mécanisme servant à régler la position du levier selon la pression détectée.

De même, le brevet FR 1 224 907 décrit un manostat commandé par une pression de fluide, dans lequel ladite pression agit dans une enceinte fermée sur une paroi mobile à l'encontre d'un ressort taré dont l'état de compression peut être réglé par vissage d'une vis. Cette paroi mobile est, par ailleurs, mécaniquement reliée, par un levier, à un commutateur.

Il s'avère que dans ces dispositifs les dispositions respectives des éléments qui les constituent ne permettent ni un montage aisé en usine, ni une mise en place rationnelle dans les installations qui les mettent en oeuvre : ces inconvénients deviennent d'autant plus importants que le nombre d'appareils à fabriquer ou à installer côte à côte dans des installations, devient plus élevé.

Par ailleurs, ces appareils sont soumis fré- quemment à des régimes vibratoires importants, qui soumettent leurs organes à des contraintes internes d'autant plus élevées que ces organes sont de grandes dimensions.

L'invention se propose par suite de fournir un manostat compact dans lequel les mesures prises auront pour résultat d'augmenter la robustesse. de faciliter le montage en usine, de réduire la place nécessaire à son installation et de faciliter cette dernière.

Elle parvient à ces résultats grâce à un manostat comportant un boîtier ayant, d'une part, une face arrière de fixation qui est opposée et parallèle à une face avant portée par un couvercle de fermeture, et présentant, d'autre part, un plan médian qui est parallèle à deux parois séparées par une largeur faible par rapport à la hauteur et qui contient :
un axe de mouvement d'un organe mobile de commande appartenant à un dispositif détecteur de pression,
un axe de rotation d'un organe de réglage agissant sur un ressort d'équilibrage de pression placé dans le plan médian et relié à l'organe de commande,
un axe de déplacement d'un poussoir d'interrupteur actionné par un levier de transmission du mouvement, mobile dans ce plan médian,
un axe d'orifice de pression coaxial à l'axe de mouvement et un axe d'ouverture de raccordement électrique, ces axes étant parallèles entre eux et à la face de fixation,
cet orifice et cette ouverture étant placés sur une même face de connexion perpendiculaire au plan médian et à la face de fixation.

Selon l'invention, ce manostat est plus particulièrement caractérisé en ce que la face de fixation est perpendiculaire au plan médian, tandis que la face avant présente un organe indicateur mobile parallèlement à l'axe de mouvement, et que le ressort d'équilibrage associé à un organe de réglage coaxial accessible sur ladite face avant sont placés dans une région opposée à la face de connexion, l'axe de rotation de cet organe de réglage étant perpendiculaire à cette face de fixation.

D'autres mesures complémentaires, ainsi qu'un mode de réalisation préféré mais non limitatif apparaîtront mieux à la lecture de la description ci-dessous et à l'examen des figures parmi lesquelles :
la figure 1 représente une vue schématique en perspective du manostat,
la figure 2 montre schématiquement une vue de côté en coupe par le plan PP' de la figure 1, dans laquelle on aperçoit les principaux éléments,
la figure 3 représente schématiquement une vue de face du manostat,
la figure 4 illustre un mode de réalisation avantageux du manostat dans une vue de côté de coupe correspondant à celle de la figure 2,
la figure 5 représente une vue avant en coupe partielle par le plan AA' d'une rondelle de l'organe de réglage,
la figure 6 représente une vue avant d'un écrou de l'organe de réglage,
la figure 7 illustre une vue avant de l'appareil, couvercle monté,
la figure 8 montre en coupe partielle une vue de côté de l'appareil au cours du démontage ou du remontage du couvercle, et
les figures 9 et 10 représentent deux variantes de réalisation du levier de transmission et de l'interrupteur.

Le manostat 1 visible à la figure 1 a été décomposé en un certain nombre de volumes élémentaires recevant chacun l'un des éléments ou groupe d'éléments nécessaire à l'exécution de sa fonction, et est représenté dans une position correspondant à celle qui sera recommandée en raison de la direction selon laquelle seront raccordés ultérieurement une canalisation de fluide sous pression et un câble électrique de liaison. Le manostat 1 comporte un boîtier prismatique 2 voir également les figures 2 et 3, dont la largeur m, mesurée entre deux faces latérales parallèles verticales 3, 4, est sensiblement inférieure à la hauteur h mesurée verticalement. Une face arrière 5, rectangulaire comme une face avant 13 qui lui est opposée, sert à la fixation du boîtier sur un châssis ou un support 6 ayant un plan vertical Q qui contient cette face 5, voir figures 1 et 2.

Dans un premier volume 7 situé au voisinage de la face arrière 5 et se trouvant dans une région inférieure 8 du boîtier, est placé un dispositif 9 sensible à la pression dans lequel cette dernière provoque le déplacement d'un organe mobile de commande 10 ; dans un deuxième volume 11 situé dans une région supérieure 12 du boîtier, qui s'étend de la face de fixation 5 jusqu'à la face avant 13, sont placés un ressort de compression 14 et un dispositif de réglage 15, 15' accessible sur la face avant ; dans un troisième volume intermédiaire 16, placé entre les deux volumes précédents, est disposé un levier de transmission 17 qui communique les mouvements et la position de l'organe de commande 10 au poussoir 18 d'un interrupteur 19 se trouvant lui-même dans un quatrième volume 20 placé entre le premier volume 7 et la face avant 13, enfin, un cinquième volume 21 placé entre les deuxième, troisième et quatrième volumes d'une part, et la face avant 13 d'autre part, reçoit un organe indicateur 22 dont l'index coopère avec une échelle 23 visible du côté de la face avant, voir figure 3. Le cinquième volume 21 s'étend jusqu'au deuxième volume 12, en raison des liaisons qui seront établies entre l'organe indicateur et soit la seconde extrémité du ressort, soit une pièce du dispositif de réglage, ainsi que cela apparaîtra ultérieurement.

Sur une face inférieure 24 du boîtier 1 sont enfin placés un orifice de raccordement pneumatique 25, accessible de bas en haut, qui est placé au voisinage de la face de fixation 5 et doit recevoir une extrémité de canalisation 26 pour conduite une pression extérieure au dispositif sensible 9, ainsi qu'une ouverture de passage 27 à travers laquelle passera un câble ou des conducteurs électriques 28 devant être raccordés à des bornes de l'interrupteur ; l'orifice 25 est, de plus, placé plus près du plan Q, et de la face de fixation 5, que ne l'est l'ouverture 27 qui est, elle, plus proche de la face avant 13.

Si l'on se reporte à la figure 2, on constate que l'organe de commande 10 se déplace le long d'un axe XX', que le ressort de compression 14, qui est constitué par un ressort hélicoïdal, possède un axe de symétrie YY', que le poussoir 18 se déplace le long d'un axe ZZ', que l'index de l'organe indicateur 22 se déplace le long d'un axe TT', que l'orifice 25 possède un axe VV' et que l'ouverture 27 possède un axe SS'.

L'axe YY' est sensiblement perpendiculaire au plan Q, à la face de fixation 5 et à la face avant 13, et les axes XX', TT', VV' et SS', sont sensiblement parallèles entre eux et à la face avant, voir figure 2 ; par ailleurs, tous ces axes sont sensiblement contenus dans un plan médian PP', qui passe à égale distance des faces latérales parallé- les 3 et 4 et qui est perpendiculaire au plan Q, voir figure 3.

Un levier de transmission 17, contenu dans le troisième volume 16, oscille par exemple autour d'un axe RR' qui est sensiblement perpendiculaire au plan médian P.

Dans un mode de réalisation avantageux visible à la figure 4, les éléments ayant les mêmes fonctions que précédemment seront définis par les mêmes repères.

Le boîtier 2 comporte un corps creux 29 qui présente un espace intérieur fermé par un couvercle 30 sensiblement plan, placé à l'avant du boîtier pour en constituer la face avant 13 oppo- . sée à la face de fixation 5.

Le dispositif 9 sensible à la pression comporte un organe de commande constitué par une extrémité 10 d'une tige cylindrique 31 coulissant le long de l'axe XX' dans un alésage 32 du corps. Cette tige est associée à un poussoir 33 concentrique, dont une portion 34 traverse une ouverture 35 d'un siège annulaire 36 qui est placé dans un deuxième alésage 37 du corps concentrique au premier ; une extrémité du poussoir, opposée à l'organe de commande 10, présente une tête 38 de révolution qui est placée dans une première chambre 39 du siège annulaire ; cette chambre est fermée par une membrane souple 40 dont la périphérie est appliquée sur le siège par une surface annulaire 41 d'un bouchon 42 présentant une seconde chambre 43 opposée à la première et reliée par un canal 44 à l'orifice de raccordement pneumatique 25 dont l'axe est VV'. Ce bouchon 42 est fixé sur le corps 29, par exemple à l'aide de vis telles que 45.

Lorsqu'une pression P est présente à l'orifice 25, une force, dirigée vers le haut de la figure, est appliquée à la tête 38 par la membrane, et tend à soulever l'organe de commande 10.

Le mouvement de cet organe de commande 10 est communiqué à une pièce d'appui 47 appartenant à un second levier 46, qui est pivoté autour d'une goupille cylindrique 48 d'axe WW', perpendiculaire au plan de la figure qui est le plan médian PP' ; ce levier comporte par ailleurs, une patte 49 sensiblement parallèle à l'axe WW', qui est, dans la position de repos représentée à cette figure, appuyée sur un bossage 50 faisant partie du fond 51 du corps opposé à la face de fixation arrière 5.

Ce bossage comporte un trou fileté 52 dans lequel est vissée et bloquée une première extrémité 53 d'une tige filetée 54 dont l'axe YY' est perpendiculaire aux faces arrière 5 et avant 13.

Sur l'extrémité 55 de cette tige filetée opposée à la première, est engagé un taraudage appartenant à un écrou 56 qui présente par ailleurs, un logement cylindrique 57 opposé à la tige et un épaulement extérieur 58. Cet écrou constitue une pièce de réglage qui sera déplacée par un organe de réglage repéré par 15' aux figures 2 et 3 et . décrit plus loin.

Contre une face 59 de cet épaulement, dirigée vers l'extrémité 53, est placée une rondelle 60 qui comporte un prolongement radial 61 et une encoche 62 diamétralement opposée, voir en particulier la figure 5. Cette encoche coopère avec une nervure interne 98 du corps qui est parallèle à YY'. Un ressort hélicoïdal 14 est placé concentriquement à YY' autour de la tige filetée et de façon telle qu'une première extrémité 14' s'appuie sur la patte (49) et qu'une seconde extrémité 14" s'appuie sur la rondelle 60.

La compression de ce ressort, qui est communiquée par l'intermédiaire du premier levier 46 à l'organe de commande 10, peut par suite, équilibrer une force communiquée à ce dernier par la pression de fluide.

Cette compression du ressort peut être ajustée en communiquant à l'écrou 56 une rotation dans un sens ou dans l'autre; au cours de cette rotation, la rondelle 60 se déplace parallèlement à l'axe YY' et sans tourner sur elle-même. La rotation de cet écrou est obtenue grâce à la présence sur celui-ci, de surfaces 63 parallèles à l'axe YY', sur lesquelles s'appuient des extrémités opposées d'une goupille 64 placée diamétralement dans une extrémité 65 d'un organe de réglage 15 qui pénètre dans le logement 57. Ces surfaces 63 peuvent par exemple être portées par une entaille 66 qui traverse la paroi 67 de l'écrou entourant le logement 57, l'extrémité 65 se trouvant alors placée coaxialement dans le logement, voir aussi figure 6.

L'organe de réglage 15' possède une tête externe 68 pourvue par exemple d'une fente de tournevis 69 qui facilitera sa manoeuvre, et une surface cylindrique 70 qui est pivotée dans un palier 71 du couvercle 30. Des moyens de retenue, tels qu'un circlips, 72 rendent l'organe de réglage solidaire du couvercle. L'écrou 56 et l'organe de réglage constituent ensemble le dispositif de réglage 15, 15'.

Le couvercle présente par ailleurs une fenêtre verticale 73, voir aussi figure 7, et reçoit sur sa face interne 74 des éléments appartenant à un organe indicateur de pression 22, à savoir :
une première pièce de guidage 75 ayant une portion transparente 76 externe qui remplit cette fenêtre et une première surface d'appui 82 interne,
une seconde pièce de guidage 77 qui est placée contre la première pièce de guidage le long d'une seconde surface d'appui 78 ayant comme la première surface d'appui une première portion plane 79 parallèle à la face avant 13 du couvercle, une seconde portion courbe 80 et une troisième portion plane 81 sensiblement perpendiculaire à la première portion.

Entre cette première surface d'appui 78 et la seconde surface d'appui 82 de même contour appartenant à la seconde pièce, existe un couloir 83 qui suit le même trajet et présente une entrée 84 à l'extrémité de la troisième portion 81. L'entrée 84 pourrait éventuellement être placée à l'extrémité de la portion courbe si celle-ci se trouvait sensiblement en regard du prolongement 61.

Ces deux pièces de guidage sont rendues solidaires du couvercle par des moyens simples qui ne sont pas illustrés sur la figure, tels que par exemple une colle ou des moyens d'accrochage élastique.

Un ruban flexible 85 est disposé dans le couloir 83 de façon telle que son extrémité 86 qui sort de l'entrée 84, soit associée au prolongement 61 de la rondelle 60 placée en regard, par exemple grâce à une ouverture 87 ; la seconde extrémité 88 du ruban qui est placée dans la première portion 79 porte un index 89 coopérant avec les graduations 90 d'une échelle 23, voir figure 7 ; celle-ci peut être soit gravée sur la portion transparente, soit de préférence, portée par une étiquette auto-collante 91 qui prend par exemple la forme d'un cadre rectangulaire dont la périphérie 92 recouvre les bords de la fenêtre et ceux de la portion transparente 76, en assurant ainsi l'étanchéité, voir figures 7 et 4.

Un second levier 93 s'étendant sensiblement parallèlement à l'axe YY' et pivotant autour d'une goupille 94 d'axe RR' perpendiculaire au plan médian P, possède un premier point d'appui 95 appliqué sur un épaulement 96 de l'organe de commande et un second point d'appui 97 opposé au premier.

Ce second point d'appui mobile selon une direction ZZ du plan PP' sensiblement parallèle à l'axe XX' est placé en regard d'un poussoir 18 appartenant à un interrupteur 19 ayant des bornes de raccordement dirigées de préférence vers le couvercle et aptes à recevoir des extrémités de conducteurs 26.

Ces conducteurs, éventuellement protégés par une gaîne, traversent une ouverture de passage 27 du corps et d'axe SS', pouvant être équipée d'un presse-étoupe non représenté.

L'orifice de raccordement pneumatique 25 est placé comme le dispositif sensible à la pression, au voisinage de la face de fixation 5, tandis que l'ouverture de passage 27 est placée, comme l'interrupteur, au voisinage du couvercle 30, cet orifice et cette ouverture débouchant sur la face inférieure 24.

Cette disposition qui facilite l'accès aux bornes de l'interrupteur, nécessite néanmoins que le . couvercle soit séparé du corps pour effectuer le raccordement électrique ; au cours de cette séparation, voir figure 8, qui s'opère parallèlement à l'axe YY', la goupille 64 de l'organe de réglage 15 se dégage de l'entaille 66 de l'écrou 56 après avoir effectué une course d'une certaine longueur P, et le ruban souple 85 qui reste accroché à la rondelle 60, 61, s'échappe du couloir 83, lorsque le couvercle a effectué une course q parallèle et supérieure à p.

Le choix de ces valeurs p et q permet, au moment de la remise en place du couvercle (position en pointillés), d'engager d'abord l'extrémité 88 du ruban 85 dans l'entrée 84 avant d'engager la goupille 64 dans l'entaille 66, ce dernier engagement étant plus commode à effectuer que.le précédent.

Le mode de réalisation préféré de l'invention qui vient d'être décrit peut subir des aménagements qui ne modifient pas la disposition générale des principaux éléments.

C'est ainsi que l'accouplement amovible établi entre l'écrou et l'organe de réglage pourrait être obtenu par des moyens équivalents, ou par une inversion évidente de la position de la goupiIIe,` qui pourrait venir sur l'écrou, et de l'entaille qui pourrait être pratiquée sur l'organe de commande.

On pourrait également n'utiliser qu'un seul levier effectuant simultanément les fonctions du premier et du second levier. Cette dernière variante ne donnerait toutefois pas à l'appareil l'indépendance avantageuse entre la fonction d'équilibrage de pression et la fonction de commande de l'interrupteur électrique qui est fournie par le mode de réalisation préféré de la figure 4.

Ce dernier permet notamment de donner aux leviers des rapports de transmission différents pour satisfaire leur fonction propre et permet surtout d'éviter que l'usure apparaissant sur la goupille 48, qui est fortement chargée par le ressort, modifie le point d'enclenchement et de déclenchement de l'interrupteur. Enfin, la position de l'interrupteur dans le boîtier restant inchangée, on peut faire appel à des interrupteurs dont le poussoir est orienté différemment. C'est ainsi que dans la variante visible à la figure 9, le poussoir 100 de l'interrupteur mobile selon TT' dans le plan P est placé entre le dispositif sensible à la pression 9 et l'interrupteur 101 et que dans la variante visible à la figure 10 le poussoir 102 de l'interrupteur mobile, également selon TT', est placé entre l'interrupteur 103 et le couvercle 30. Dans ces deux cas, les leviers de transmission 104 respectivement 105 doivent comporter une branche coudée 106 respectivement 107 pour communiquer au poussoir les mouvements de l'organe de commande ; afin d'obtenir à la figure 9 un mouvement de la branche 106 du levier 104, susceptible de provoquer l'enfoncement du poussoir 100, on peut être amené par exemple à placer un pivot 108 de ce levier 104 entre le fond 51 du corps et l'organe de commande 10.

Les dispositions respectives des pièces constituant ce manostat ainsi que leur mode de réalisation permettent d'obtenir intégralement et à moindre frais les résultats visés.

Dans une variante de réalisation non représentée, on pourrait prolonger vers l'extérieur l'écrou de réglage par une tige cylindrique traversant une ouverture du couvercle ; ce mode de réalisation priverait toutefois l'appareil du bénéfice fourni par une face avant sensiblement plane, car cette tige dépasserait, selon la pression de consigne choisie, d'une quantité plus ou moins importante. Une telle variante entre toutefois dans le cadre de l'invention, ainsi d'ailleurs que celle où le ruban flexible porterait une échelle mobile et où l'index fixe serait placé sur le couvercle ou sur la fenêtre.

## Revendications

1. Manostat comportant un boîtier ayant d'une part, une face arrière de fixation (5) qui est opposée et parallèle à une face avant (13) portée par un couvercle de fermeture, et présentant, d'autre part, un plan médian (PP') qui est parallèle à deux parois séparées par une largeur faible par rapport à la hauteur et qui contient :
un axe de mouvement (XX') d'un organe mobile de commande (10) appartenant à un dispositif détecteur de pression (9),
un axe de rotation (YY') d'un organe de réglage (15, 15') agissant sur un ressort d'équilibrage de pression (14) placé dans le plan médian (PP') et relié à l'organe de commande (10),
un axe de déplacement (ZZ') d'un poussoir (18) d'interrupteur (19) actionné par un levier de transmission (17) du mouvement, mobile dans ce plan médian (PP'),
un axe (VV') d'orifice de pression (25) coaxial à l'axe de mouvement (XX') et un axe (SS') d'ouverture de raccordement électrique (27), ces axes étant parallèles entre eux et à la face de fixation (5),
cet orifice (25) et cette ouverture (27) étant placés sur une même face de connexion (24) perpendiculaire au plan médian (PP') et à la face de fixation (5),
caractérisé en ce que la face de fixation (5) est perpendiculaire au plan médian (PP'), tandis que la face avant (13) présente un organe indicateur (22) mobile parallèlement à l'axe de mouvement (XX'), et que le ressort d'équilibrage (14) associé à un organe de réglage coaxial (15) accessible sur ladite face avant sont placés dans une région (12) opposée à la face de connexion (24), l'axe de rotation (YY') de cet organe de réglage étant perpendiculaire à cette face de fixation (5).

2. Manostat selon la revendication 1, caractérisé en ce qu'un second levier (46) pivotant dans le plan médian (P) transmet les mouvements de l'organe mobile de commande (10) à une extrémité (14') du ressort d'équilibrage (14) voisine du fond (51) de la face arrière (5).

3. Manostat selon l'une des revendications 1 ou 2, caractérisé en ce que le boîtier (2) comprend un corps creux (29) qui présente l'ouverture de raccordement (27) et un bouchon (42) qui comporte l'orifice de pression (25) et qui est fixé sur la face de connexion (24).

## Claims

1. A manostat comprising a case having, on the one hand, a rear securing surface (5) opposite and parallel to a front surface (13) borne by a closing lid, and having, on the other hand, a median plane (PP') parallel to two walls which are separated by a small width with respect to the height and which contains :
an axis of movement (XX') of a movable control member (10) belonging to a pressure detection device (9),
an axis of rotation (YY') of a setting member (15, 15') which operates a pressure balancing spring (14) which is located in the median plane (PP') and connected to the control member (10),
an axis (ZZ') of movement of the pusher (18) of a switch (19) operated by a motion transmitting lever (17) which moves in said median plane (PP'),
an axis (VV') of a pressure orifice (25) coaxial to the axis of movement (XX') and the axis (SS') of an electric connection aperture (27), these axes being mutually parallel and parallel to the securing surface (5),
this orifice (25) and this aperture (27) being located on the same connection surface (24) perpendicular to the median plane (PP') and to the securing surface (5),
characterized in that the securing surface (5) is perpendicular to the median plane (PP'), whereas the front surface (13) has a display member (22) moving parallel to the axis of movement (XX') and in that the balancing spring (14), together with a coaxial setting member (15) accessible on said front surface, are located in a region (12) opposite the connection surface (24), the axis of rotation (YY') of said setting member being perpendicular to said securing surface (5).

2. A manostat according to claim 1, characterized in that a second lever (46), which pivots in the median plane (P) transmits the movements of the movable controll member (10) to one end (14') of the balancing spring (14) adjacent to the bottom (51) of the rear surface (5).

3. A manostat according to one of claims 1 or 2, characterized in that the case (2) comprises a hollow body (29) which has the connection aperture (27) and a plug (42) which comprises the pressure orifice (25) and which is secured on the connection surface (24).

## Patentansprüche

1. Manostat mit einem Gehäuse, das einerseits eine hintere Befestigungsfläche (5) besitzt, die sich gegenüber und parallel zur vorderen Fläche (13) befindet, die ihrerseits von einem Verschlussdeckel getragen wird und andererseits eine mittlere Ebene (PP'), die parallel ist zu zwei durch eine im Verhältnis zur Höhe geringe Weite voneinander getrennten Wänden und enthält :
die Bewegungsachse (XX') eines beweglichen Steuerorgans (10), das Teil ist einer Druckdetektorvorrichtung (9),
die Drehachse (YY') eines Stellorgans (15, 15'), das auf eine Druckausgleichsfeder (14) einwirkt, die sich in der mittleren Ebene (PP') befindet und mit dem Steuerorgan (10) verbunden ist,
die Verschiebungsachse (ZZ') des Drückers (18) eines Schalters (19), der von einem, in besagter mittleren Ebene (PP') beweglichen, Hebel, welcher die Bewegung überträgt, betätigt wird,
die Achse (VV') einer Drucköffnung (25), die koaxial zur Bewegungsachse (XX') ist und die Achse (SS') der elektrischen Anschlussöffnung (27), wobei besagte Achsen zueinander und zur Befestigungsfläche (5) parallel sind und
diese Öffnungen (25) und (27) sich auf der gleichen Anschlussfläche (24) befinden, die senkrecht zur mittleren Ebene (PP') und zur Befestigungsfläche verläuft,
dadurch gekennzeichnet, dass die Befestigungsfläche (5) senkrecht zur mittleren Ebene (PP') verläuft, während die vordere Fläche (13) eine Anzeigevorrichtung (22) besitzt, die parallel zur Bewegungsachse (XX') beweglich ist und dass die Ausgleichsfeder (14), die mit einem Organ zur koaxialen Einstellung (15) zusammenarbeitet, welches auf der vorderen Fläche erreichbar ist, sich in einer Zone (12) gegenüber der Anschlussfläche (24) befinden und die Drehachse (YY') dieses Stellorgans senkrecht zur besagter Befestigungsfläche verläuft.

2. Manostat nach Anspruch 1, dadurch gekennzeichnet, dass ein zweiter Hebel (46), der in der mittleren Ebene (P) schwenkbar ist, die Bewegungen des beweglichen Steuerorgans (10) an ein Ende (14') der Ausgleichsfeder (14), welches dem unteren Ende (51) der hinteren Fläche (5) benachbart ist, weiterleitet.

3. Manostat nach einer der Ansprüche 1 oder 2, dadurch gekennzeichnet, dass das Gehäuse (2) einen hohlen Körper (29) enthält, welcher die Anschlussöffnung (27) und einen Pfropfen (42) mit der Drucköffnung (25), der auf der Anschlussfläche (24) befestigt ist, besitzt.
